# EUROPÄISCHE PATENTSCHRIFT

(11) **EP 0 059 768 B1**
(45) Veröffentlichungstag und Bekanntmachung des Hinweises auf die Patenterteilung: **27.12.1984**
(21) Anmeldenummer: 81101646.8
(22) Anmeldetag: 06.03.1981
(51) Int. Cl.: E04B 5/62, E04B 5/52, F24C 15/20

(54) **Rinne zur Aufnahme von Deckenelementen**
Gutter supporting ceiling elements
Gouttière de support pour éléments de plafonds

(43) Veröffentlichungstag der Anmeldung: 15.09.1982
(73) Patentinhaber: Gutermuth, Paul, sen., D-63505 Langenselbold (DE); Oetjen, Heinrich, Dipl.-Ing., 63486 Bruchköbel (DE)
(72) Erfinder: Gutermuth, Paul, sen., D-63505 Langenselbold (DE); Oetjen, Heinrich, Dipl.-Ing., 63486 Bruchköbel (DE)
(74) Vertreter: Strasse, Joachim, Dipl.-Ing.

## Beschreibung

Die Erfindung bezieht sich auf eine Rinne bestehend aus einem vorzugsweise bogenförmig ausgebildeten Basiselement und von diesem ausgehenden Schenkeln mit Schenkelabschnitten zur Aufnahme von Seitenrändern von vorzugsweise zur Abschirmung tragender Decken gegen aufsteigende Dampfschwaden und den Niederschlag darin enthaltener Teilchen geeigneten sowie eine Wölbung zwischen den Seitenrändern aufweisenden Deckenelementen sowie zum Ableiten des an den Deckenelementen niedergeschlagenen Kondensats, wobei die Randbereiche der Rinne zu den Randbereichen der Deckenelemente im Abstand zueinander angeordnet sind.

Entsprechende Rinnen sind zum Beispiel der EP-A-0 007 922, DE-C-1 609 427, DE-C-2 414 573 oder der DE-A-2 712 592 zu entnehmen. Diese Rinnen sind dabei ein Teil einer Unterdecke, die zum Beispiel in gewerblichen Küchen, Schlachthäusern, Waschküchen oder dergleichen, installiert sind, um zum einen die tragenden Decken gegen einen Niederschlag der aufsteigenden Dämpfe abzuschirmen und eine Ablagerung von Partikeln zu vermeiden, und zum anderen sicherzustellen, dass die Arbeitsbedingungen durch zum Beispiel eine zu hohe Dampf- bzw. Luftfeuchtigkeitsbelastung nicht beeinträchtigt werden.

Die Rinnen entsprechender Unterdecken zeigen im Schnitt eine U-förmige Geometrie, wobei die Seitenschenkel im wesentlichen parallel zu den vertikal oder nahezu vertikal verlaufenden Endabschnitten der Deckenelemente verlaufen.

Das von den Deckenelementen in die Sammelrinnen abfliessende Kondensat fliesst zwar aufgrund eines in der Rinnen vorhandenen Gefälles normalerweise gut ab, jedoch ist es von Zeit zu Zeit erforderlich, die Rinnen von Ablagerungen zu befreien, um eine gleichbleibend gute Funktion der Unterdecke zu gewährleisten.

Bei den bekannten Unterdeckenkonstruktionen der zuvor beschriebenen Art sind dabei die Randbereiche der Deckenelemente und die der Rinnen derart angeordnet, dass die im Abstand zueinander angeordneten Randbereiche von Deckenelement und Rinne nahezu in einer Ebene oder nur geringfügig überlappend angeordnet sind. Eine solche Konstruktion hat den Vorteil, dass die zum Beispiel den aufsteigenden Dampfschwaden zugewandten Flächen der Rinnen relativ klein sind, so dass sich an diesen Elementen nur ein verschwindend kleiner Anteil von Kondensat bilden kann, der in einer an den Unterkanten der Auffangrinne angeordneten Nase gesammelt und abgeleitet werden kann (siehe EP-A-0 007 922). Des weiteren verlaufen zur Verminderung der den aufsteigenden Medien zugewandten Flächen die Schenkel der Rinnen vertikal, also parallel zueinander.

Sollen entsprechend ausgebildete Rinnen gereinigt werden, so wird mit zum Beispiel einer Sprühlanze Flüssigkkeit in den Bereich zwischen die im Abstand zueinander angeordneten Randbereiche von Deckenelement und Auffangrinne eingebracht. Dabei tritt häufig der Nachteil auf, dass auf der gegenüberliegenden Seite der Rinne die Flüssigkeit wieder austritt, so dass eine Verschmutzung des die Unterdecke aufweisenden Raums erfolgt. Ausserdem ist eine Reinigung zwischen den aneinandergrenzenden Randbereichen der Deckenelemente, in denen sich zum Beispiel Fettpartikel abscheiden können, nur schwer möglich. Häufig muss zu diesem Zweck die Auffangrinne vollständig abgebaut werden, wenngleich zu bemerken ist, dass trotz dieser zwischen den Randbereichen der Deckenelemente möglicherweise vorkommenden Ablagerungen die Funktionstüchtigkeit der Unterdecke nicht negativ beeinflusst wird.

Aufgabe der vorliegenden Erfindung ist es, eine Rinne der eingangs genannten Art so auszubilden, dass eine problemlose Reinigung möglich ist, ohne dass man Gefahr läuft, dass Reinigungsflüssigkeit ungewollt aus der Rinne heraustritt und dass ausserdem eine Ablagerung von zum Beispiel aushärtendem Kondensat nicht zwischen den Randbereichen der Deckenelemente, sondern unmittelbar im Bereich der Rinne erfolgt, so dass ein einfaches Entfernen zum Beispiel durch Einsprühen der Flüssigkeit möglich ist.

Die Aufgabe wird erfindungsgemäss dadurch gelöst, dass sich die äusseren Schenkelabschnitte der Rinne zumindest teilweise entlang der Wölbung der Deckenelemente zur Bildung eines zwischen Schenkelflächen und zugewandten Abschnitten der Dekkenelementenwölbungen flach verlaufenden Kanals erstrecken.

Mit anderen Worten weicht man von bekannten Auffangrinnen in der Konstruktion dahingehend ab, dass man bewusst in Kauf nimmt, dass die den aufsteigenden Medien zugewandte Fläche vergrössert wird. Bei der erfindungsgemässen Ausbildung der Rinne erfolgt dies dadurch, dass die Schenkel entlang der Deckenelemente etwa in Richtung des Scheitelpunktes verlaufen, so dass nicht nur die äussere Fläche des Basiselementes von den aufsteigenden Medien, sondern auch die Schenkel überstrichen werden, so dass sich Kondensat bilden kann.

Durch das Erstrecken der Schenkel entlang der Deckenelemente wird demzufolge zwischen der Innenfläche der Schenkel und der äusseren Fläche der Deckenelemente ein trichterförmiger Kanal gebildet, der vorzugsweise derart ausgestaltet ist, dass die grösste lichte Weite im Bereich der freien Enden der Schenkel liegt. (In diesem Zusammenhang sei erwähnt, dass die erfindungsgemässe Ausbildung des Kanals nicht mit dem Zwischenbereich zu verwechseln ist, der möglicherweise zwischen den vertikal verlaufenden von der Wölbung ausgehenden Abschnitten der Deckenelemente und den zugeordneten vertikal verlaufenden Schenkeln bekannter Rinnen gebildet wird.) Bei einer entsprechenden Ausgestaltung bereitet es keine Schwierigkeiten, Flüssigkeit im Bereich der Trichteröffnung, also im Bereich des freien Endes des Schenkels einzusprühen. Die abgegebene Flüssigkeit wird somit entlang der zwischen den sich gegenüberliegenden Flächen von Deckenelement und Schenkel geführt, um anschliessend in den von dem Basiselement begrenzten Innenraum zu gelangen. Ein Austreten aus dem gegenliegenden trichterförmigen Kanal ist dann nicht mehr möglich.

In Ausgestaltung der Erfindung sind die Schenkel jeweils aus zwei einen Winkel einschliessenden Abschnitten zusammengesetzt, wobei die an das Basiselement angrenzenden (unteren) Abschnitte, ihrerseits einen kleineren Winkel zueinander beschreiben als die äusseren Abschnitte. Mit anderen Worten verlaufen die unteren Abschnitte in etwa parallel, wohingegen die äusseren Abschnitte sich trichterförmig aufweiten. Selbstverständlich können die Schenkel auch derart ausgebildet werden, dass sie eine durchgehende Krümmung aufweisen, deren Verlauf in bezug auf die angrenzenden Deckenelemente derart angepasst ist, dass sich gleichfalls ein vorzugsweise trichterförmiger Kanal ergibt.

In weiterer eigenerfinderischer Ausgestaltung weist die Rinne zwischen den Schenkeln und dem Basiselement jeweils eine rinnenförmige, sich entlang der Längsrichtung der Rinne erstreckende Einbuchtung auf. Diese Einbuchtungen bilden eine sogenannte Kleinrinne für sich. Darin kann sich das an den Schenkeln niedergeschlagene Kondensat sammeln, so dass sichergestellt ist, dass ein Herabtrop: fen in den unterhalb der Unterdecke befindlichen Raum nicht möglich ist. Das Abführen des Kondensats aus den rinnenförmigen Einbuchtungen kann über eine getrennte Drainage oder dadurch erfolgen, dass Öffnungen zu dem Innenraum der Rinne vorgesehen sind, so dass das Kondensat in diesen hineintropfen kann. Die Ausbildung der Einbuchtung hat des weiteren den Vorteil, dass der vom Basiselement gebildete Innenraum in seinen Randbereichen abgeschirmte Ausbuchtungen aufweist, die Fangräume für die einzuspritzende Reinigungsflüssigkeit bilden, so dass dadurch zusätzlich gewährleistet ist, dass Reinigungsflüssigkeit nicht unbeabsichtigt aus der Rinne, also aus dem dem Einspritzkanal gegenüberliegenden Kanal austreten kann.

Eine bevorzugte Ausführung der erfindungsgemässen Rinne zeichnet sich des weiteren dadurch aus, dass die einander zugewandten Seiten der unteren Abschnitte Vorsprünge aufweisen, die in Befestigungselemente für die Rinne eingreifen. Die Vorsprünge bilden demzufolge Nasen, die vorzugsweise dem Festrasten von Federelementen dienen. Dabei sind die Federelemente derart ausgebildet, dass sie von einer Halteeinrichtung ausgehend voneinander weggebogen sind, so dass der lichte Abstand der freien Enden der Federelemente ohne Krafteinwirkung grösser als der Abstand zwischen den Innenwänden der Rinnen im Bereich der Vorsprünge, also der Nasen, ist. Wird eine Rinne dann in die Halteeinrichtung so weit hineingeschoben, dass die Enden der Federelemente unterhalb der Vorsprünge gelangen, so kann die Rinne maximal bis auf die Höhe der Vorsprünge oder Nase herunterrutschen, um dann in dieser Position festgehalten zu werden. Durch den Einsatz von federnden Befestigungselementen ergibt sich der weitere Vorteil, dass die Rinnen mit den Halteeinrichtungen nicht verschraubt oder verschweisst werden müssen, so dass eine mit der erfindungsgemässen Rinne ausgebildete Unterdecke überaus montagefreundlich ist.

Von der Halteeinrichtung gehen des weiteren in Ausgestaltung der Erfindung die gleichfalls als Federelemente ausgebildeten Befestigungseinrichtungen für die Deckenelemente aus. Dabei sind die für die Deckenelemente bestimmten Befestigungselemente derart ausgebildet, dass sie eine in Richtung auf die Rinne geschlossene Lasche aufweisen, in die die Ränder der Deckenelemente eingebracht werden können. Die Befestigungselemente weisen dann Ausnehmungen auf, in die Bereiche der Deckenelemente hineingedrückt werden können, so dass ein unbeabsichtigtes Verschieben dieser nicht mehr möglich wird.

Die Reinigung der erfindungsgemässen für Unterdecken bestimmten Rinnen von darin abgeschiedenen Stoffen wird auch dadurch erleichtert, dass nunmehr der Niederschlag auf den Innenflächen der Rinne oder auf den äusseren Deckenelementenflächen im Bereich der Rinnen erfolgt. Durch die Vergrösserung des sich überlappenden Bereichs der gemeinsam verlaufenden Deckenelementen- und Rinnenbereiche wird aufgrund der dadurch in den abzusaugenden Medien erfolgenden Verwirbelung eine bessere Abscheidung sichergestellt. Zur Verstärkung einer solchen Verwirbelung, also des gezielten Abscheidens in den zuvor erwähnten Bereichen, kann der Innenraum der Rinnen in Ausgestaltung der Erfindung mit einer Trennwand versehen sein, die verschiedene Ausnehmungen aufweist, durch die die abzusaugenden Medien von einer zur anderen Seite hindurchtreten können.

Das Abscheiden der Partikel, durch das die abgesaugte Luft einen höheren Reinigungsgrad erfährt, kann auch dadurch im zugänglichen Bereich der Rinne verstärkt erzielt werden, dass nach einem Ausführungsbeispiel der Erfindung die Halteeinrichtung gleichzeitig mit einem klemmfederartigen höhenverstellbaren Element ausgehend von diesem in Verbindung steht, dessen vorderes Ende sich in den von den Basiselementen umgebenden Innenraum der Rinne zur Aufnahme eines rohrförmigen Elementes erstreckt, welches vorzugsweise als Wärmetauscher - also zum Beispiel ein von einem Fluid einstellbarer Temperatur durchströmtes Kupferrohr - ausgebildet werden kann oder ein Netzwerk darstellt, welches eine Verwirbelung der vorbeiströmenden Luft hervorruft.

Die Höhenverstellbarkeit des rohrförmigen Elementes hat den Vorteil, dass der Durchtrittsquerschnitt für die zwischen den Randbereichen der Dekkenelemente abgesaugten Luftmengen eingestellt werden kann, so dass die Luftumwälzung in dem die Unterdecke mit der erfindungsgemässen Rinne aufweisenden Raum den Betriebsbedingungen ohne Schwierigkeiten angepasst werden kann.

Alle diese Massnahmen dienen dazu, dass die abgelagerten Partikel in den Bereichen vorliegen, die von der Reinigungsflüssigkeit, die den trichterförmigen Kanälen zwischen Deckenelementen und Schenkeln der Rinne zugeführt wird, entfernt werden kann.

In weiterer Ausgestaltung der Erfindung kann an der Unterkante der Rinne, also mittig an der Aussenfläche des Basiselementes eine Nase angebracht sein, die als Sammelrinne für möglicherweise an der Aussenfläche der Rinne niedergeschlagenes Kondensat dient. Dabei ist die Nase vorzugsweise als ein vertikal verlaufender, mit zwei symmetrisch an der Spitze angeordneten Schenkeln versehener Steg ausgebildet.

Weitere Einzelheiten, Vorteile und Merkmale der Erfindung ergeben sich aus der nachfolgenden Beschreibung eines bevorzugten Ausführungsbeispiels.

Es zeigen:
Fig. 1 eine Schnittdarstellung einer erfindungsgemässen Rinne mit in eine Halteeinrichtung hineinragenden Deckenelementenabschnitten und
Fig. 2 eine Seitenansicht der Halteeinrichtung gemäss Fig. 1.

Abschnitte von Deckenelementen 12, 14, die in eine Auffangrinne 10 hineinragen, sind in Fig. 1 dargestellt. Dabei bilden die Deckenelemente eine zum Beispiel für gewerbliche Küchen bestimmte Unterdecke, die die tragende Decke vor aufsteigenden Dämpfen abschirmen sollen. Die Deckenelemente sind bogenförmig, dünnwandig mit einer die Bildung von Kondensat begünstigenden Oberfläche ausgebildet. Das an den Deckenelementen niedergeschlagene Kondensat kann dann an diesen entlangfliessen, um über die Rinne 10 abgeführt zu werden.

Von Zeit zu Zeit ist es nun erforderlich, dass entsprechend ausgebildete Unterdecken gereinigt werden müssen, wobei insbesondere im Bereich der Auffangrinnen ausgehärtete Partikel entfernt werden müssen. Für diesen Zweck werden in dem Bereich zwischen Deckenelementen und den Rinnen Flüssigkeit hineingesprüht. Eine solche Reinigung vereinfachend und ausserdem einen höheren Reinigungsgrad der abgesaugten Luft hervorrufend wird durch die erfindungsgemässe Rinne 10 ermöglicht. Diese besteht aus einem bogenförmig ausgebildeten Basiselement 16, vom dem jeweils ein sich in einen unteren Abschnitt 18 bzw. 20 und einen oberen Abschnitt 22 bzw. 24 aufteilender Schenkel 23 bzw. 25 ausgeht. Zwischen dem bogenförmigen Basiselement 16 und den angrenzenden unteren Schenkelabschnitten 18 und 20 ist jeweils eine sich entlang der Längsrichtung der Rinne 10 erstreckende Einbuchtung 26 bzw. 28 vorgesehen.

Die erfindungsgemässe Ausgestaltung der Rinne 10 birgt nun folgende Vorteile in sich. Da die oberen Abschnitte 22 und 24 der Schenkel sich entlang der Deckenelemente 12 und 14 erstrecken, wird ein vorzugsweise trichterförmiger Kanal zur Verfügung gestellt. Da erkennbar der überlappende Bereich zwischen Deckenelement und Schenkel im Vergleich zu bekannten Ausführungsformen gross ist, ist zunächst das Einbringen der Flüssigkeit ohne Schwierigkeiten zu bewerkstelligen und ausserdem sichergestellt, dass über den Kanal der gegenüberliegenden Seite kaum Flüssigkeit heraustreten kann.

Demzufolge läuft das Wartungspersonal bei Reinigungsarbeiten nicht Gefahr, dass Flüssigkeit aus der Rinne 10 herausspritzen kann, sofern nur darauf geachtet wird, dass diese in den trichterförmigen Eintrittskanal, der zum Beispiel von den aneinandergrenzenden Flächen des Deckenelementes 14 und der Schenkelabschnitte 18 und 22 gebildet wird, gelangt.

Zwar nimmt man durch die Ausgestaltung der Rinne 10 in Kauf, dass den aufsteigenden Medien eine grössere Fläche zum Niederschlagen und demzufolge zur Bildung von Kondensat angeboten wird, als im Vergleich zu den Unterdecken gemäss der DE-C-1 609 427, DE-C-2 414 573 oder der EP-A-0 007 922. Durch die bogenförmige Ausgestaltung des Basiselementes 16 erfolgt jedoch eine Auffächerung der aufsteigenden Medien, so dass der weitaus grösste Teil sich auf den freien Oberflächen der Deckenelemente 12 und 14 niederschlagen wird. Eine Kondensatbildung im Bereich der Schenkelabschnitte 18, 22 bzw. 20, 24 bildet jedoch gleichfalls keine Gefahr des Heruntertropfens in den unterhalb der Unterdecke befindlichen Bereich. Dies verhindern die rinnenförmigen Einbuchtungen 26, 28, die als Kleinrinnen zu bezeichnen wären. Das zum Beispiel an den abragenden Schenkelabschnitten 22 und 24 niedergeschlagene Kondensat gelangt in die Rinnen 26 und 28, um von hier abgeführt zu werden. Dabei kann das Ableiten des gebildeten Kondensats zum Beispiel dadurch bewerkstelligt werden, dass Durchbrüche zwischen den Einbuchtungen 26 und 28 und dem Innenraum der Rinne 10 vorgesehen sind.

Die spezielle Form der erfindungsgemässen Rinnen, insbesondere der Verlauf der Schenkel in bezug auf die Deckenelemente hat nicht nur den Vorteil, dass die Reinigungsflüssigkeit auf einfachem Weg eingebracht werden kann und sichergestellt ist, dass auf der gegenüberliegenden (kanalförmigen) Seite Flüssigkeit nicht herausspritzen kann, sondern durch das Durchströmen der abzusaugenden Medien durch die derart gebildeten Kanäle wird eine Verwirbelung insbesondere im von dem Basiselement 16 umgebenen Raum derart hervorgerufen, dass das Abscheiden von Partikeln in diesem Bereich erhöht wird, so dass die abgesaugte Luft einen höheren Reinheitsgrad aufweist. Die Verwirbelung und damit die Abscheidung kann zusätzlich dadurch erhöht werden, dass der Innenraum der Rinne 10 durch eine nicht dargestellte Trennwand unterteilt wird, die Ausnehmungen vorzugsweise verschiedener Durchmesser aufweist, durch die die abgesaugte Luft hindurchtreten kann und demzufolge verwirbelt wird. Dadurch ist sichergestellt, dass sich in dem Bereich zwischen den Deckenelementen 12 und 14, der durch die Reinigungsflüssigkeit nicht oder nur in geringem Umfang erreichbar ist, Partikel kaum abscheiden können, diese vielmehr in dem von der Flüssigkeit innerhalb der Rinne 10 zugänglichen Raum vorliegen, so dass ohne Abnahme der Rinne 10 eine schnelle und gründliche Reinigung möglich ist. Der Fig. 1 ist des weiteren die Halteeinrichtung für die Rinne 10 sowie die zugeordneten Deckenelemente 12 und 14 zu entnehmen. Die Halteeinrichtung 30 besteht vorzugsweise aus zwei jeweils eine Stufe aufweisenden Schenkeln 36 und 38, deren freie Enden als Federelemente ausgebildet und in Richtung auf die Deckenelemente 12 und 14 umgebogen sind. Dabei dient ein Federelement 32 bzw. 40 zur Aufnahme und Halterung der Rinne 10, das andere Federelement 34 bzw. 42 des Schenkels 36 bzw. 38 zur Befestigung der Deckenelemente 12 bzw. 14. Die freien Enden der Federelemente 32 bzw. 40 wirken zum Befestigen der Rinne 10 mit an den Innenflächen der unteren Schenkelabschnitte 18 bzw. 20 vorgesehenen Vorsprüngen bzw. Nasen 44 bzw. 46 zusammen, so dass ein Festrasten der Rinne 10 dann erfolgt, wenn die freien Enden der Federelemente 40 unterhalb der Vorsprünge 44 bzw. 46 vorliegen.

Die Federelemente 34 bzw. 42 sind klammerförmig ausgebildet, liegen also mit ihrem freien Ende nahe an dem zugehörigen Schenkel 38 bzw. 36. In die so gebildete Lasche kann ohne Schwierigkeiten das Deckenelement 12 bzw. 14 mit seinem freien Ende eingebracht werden. Um ein ungewünschtes Verschieben der Deckenelemente zu verhindern, weist das Federelement 34 bzw. 42 jeweils eine Aussparung 48 auf, in die der frei zugängliche Bereich des zugehörigen Deckenelementes eingedrückt wird, so dass wiederum lösbare Verbindung erzielt wird.

Zwischen den im Abstand zueinander angeordneten Schenkeln 36 und 38 der Halteeinrichtung 30 ist zusätzlich ein ziehharmonikaartig ausgebildetes Federelement 50 verschiebbar einbringbar, welches an seinen freien Enden klammerförmig ein rohrförmiges Element 52 umgibt. Dieses kann einen Wärmetauscher oder ein eine zusätzliche Verwirbelung der abzusaugenden Luft hervorrufendes drahtartiges Gebilde darstellen. Dadurch wird erkennbar die Abscheidbarkeit in dem von der Reinigungsflüssigkeit leicht erreichbaren Innenraum der Rinne 10 erhöht. Die Höhenverstellbarkeit des ziehharmonikaartigen Federelementes mit dem rohrförmigen Element 52 zeigt des weiteren den Vorteil, dass das Element 52 derart in den aneinandergrenzenden Randbereichen der Deckenelemente 12 bis 14 gebracht werden kann, dass eine Drosselung der zwischen diesen abzusaugenden Luft erfolgen kann, so dass die Luftumwälzung auf die Betriebsbedingung des mit der Unterdecke versehenen Raums ohne Schwierigkeiten angepasst werden kann.

Schliesslich ist die Halteeinrichtung zum Beispiel mit einem höhenverstellbaren an der tragenden Decke befestigten Element 54 verbunden. An diesem kann sich ausserdem ein Abschirmblech 56 befinden, welches derart oberhalb der Deckenelemente 12 und 14 anzuordnen ist, dass zwischen diese gelangende Reinigungsflüssigkeit abgewiesen wird, also nicht unkontrolliert in den zwischen tragender Decke und Unterdecke gebildeten Hohlraum gelangen kann.

## Patentansprüche

1. Rinne (10) bestehend aus einem vorzugsweise bogenförmig ausgebildeten Basiselement (16) und von diesem ausgehenden Schenkeln (23, 25) mit Schenkelabschnitten (18, 20) zur Aufnahme der Seitenränder von vorzugsweise zur Abschirmung tragender Decken gegen aufsteigende Dampfschwaden und den Niederschlag darin enthaltener Teilchen geeigneten sowie eine Wölbung zwischen den Seitenrändern aufweisenden Deckenelementen (12, 14) sowie zum Ableiten des an den Deckenelementen niedergeschlagenen Kondensats, wobei die Randbereiche der Rinne (10) zu den Randbereichen der Deckenelemente (12, 14) im Abstand zueinander angeordnet sind, dadurch gekennzeichnet, dass sich die äusseren Schenkelabschnitte (22, 24) der Rinne (10) zumindest teilweise entlang der Wölbung der Deckenelemente (12, 14) zur Bildung eines zwischen Schenkelflächen und zugewandten Abschnitten der Deckenelementenwölbungen flach verlaufenden Kanals erstrecken.

2. Rinne nach Anspruch 1, dadurch gekennzeichnet, dass die freien Enden der Schenkel (23, 25) seitlich über das Basiselement (16) hinausragen.

3. Rinne nach Anspruch 1 oder Anspruch 2, dadurch gekennzeichnet, dass sich die Rinne (10) jeweils aus einem vorzugsweise bogenförmig ausgebildeten Basiselement (16) mit angrenzenden vertikal und/oder nahezu vertikal verlaufenden ersten (inneren) Schenkelabschnitten (18, 20) sowie die nach aussen in Richtung der Deckenelementenwölbung abgewinkelten äusseren (zweiten) Schenkelabschnitte (22, 24) zusammensetzt.

4. Rinne nach Anspruch 1, dadurch gekennzeichnet, dass der Kanal trichterförmig ist, dessen grössere lichte Weite im Bereich der freien Enden der Schenkel (23, 25) liegt.

5. Rinne nach Anspruch 1, dadurch gekennzeichnet, dass die Schenkel (23, 25) jeweils aus zwei einen Winkel einschliessenden Abschnitten (18, 22 bzw. 20, 24) bestehen, wobei die an das Basiselement (16) angrenzenden (inneren) Abschnitte (18, 20) ihrerseits einen kleineren Winkel zueinander beschreiben als die äusseren Abschnitte (22, 24).

6. Rinne nach zumindest Anspruch 1, dadurch gekennzeichnet, dass zwischen den Schenkeln (23 bzw. 25) und dem Basiselement (16) jeweils eine rinnenförmige sich entlang der Längsrichtung der Rinne (10) erstreckende Einbuchtung (26 bzw. 28) zur Aufnahme des an den äusseren Flächen der Schenkel (23, 25) abgeschiedenen Kondensats ausgebildet ist.

7. Rinne nach zumindest Anspruch 1, dadurch gekennzeichnet, dass die einander zugewandten Bereiche der unteren Abschnitte (18, 20) Vorsprünge (46, 44) aufweisen, in die Befestigungselemente (32, 40) für die Rinne (10) eingreifen.

8. Rinne nach zumindest Anspruch 1, dadurch gekennzeichnet, dass zwischen den Schenkeln (23, 25) eine bis in den von dem Basiselement (16) begrenzten Raum hineinragende mit Ausnehmungen versehene Trennwand angeordnet ist.

9. Rinne nach Anspruch 7, dadurch gekennzeichnet, dass das Befestigungselement (32) ein erstes Federelement ist, welches Teil einer Halteeinrichtung (30), ist, von der ebenfalls ein die Deckenelemente (12,14) aufnehmendes (zweites) Federelement (42) ausgeht.

10. Rinne nach Anspruch 9, dadurch gekennzeichnet, dass von der Halteeinrichtung (30) ein klemmfederartiges und höhenverstellbares Element (50) ausgeht, dessen vorderes Ende sich in den von dem Basiselement (16) begrenzten Innenraum der Rinne (10) zur Aufnahme eines rohrförmigen Elementes (52) erstreckt.

11. Rinne nach Anspruch 10, dadurch gekennzeichnet, dass das rohrförmige Element (52) ein Wärmetauscher ist.

## Claims

1. Gutter (10) consisting of a preferably arched base element (16) and arms (23, 25) extending therefrom with arm sections (18, 20) for receiving the lateral edges of ceiling elements (12, 14) which are preferably suitable for shielding load-bearing ceilings against rising fumes and the deposition of particles contained therein and which have a curve between the lateral edges and for conducting away the condensate deposited on the ceiling elements, the marginal regions of the gutter (10) being spaced apart from the marginal regions of the ceiling elements (12, 14), characterised in that the outer sections (22, 24) of the arms of the gutter (10) extend at least partly along the curve of the ceiling elements (12,14) to form a flat channel between the surfaces of said arms and the facing sections of the ceiling element curves.

2. Gutter according to claim 1, characterised in thatthe free ends of the arms (23, 25) extend laterally beyond the base element (16).

3. Gutter according to claim 1 or claim 2, characterised in that the gutter (10) comprises a preferably arched base element (16) with adjacent vertically and/or almost vertically extending first (inner) arm sections (18, 20) and outer (second) arm sections (22, 24) which are bent outwards at an angle in the direction of ceiling element curve.

4. Gutter according to claim 1, characterised in that the channel is funnel shaped with its greater internal width in the region of the free end of the arms (23,25).

5. Gutter according to claim 1, characterised in that the arms (23, 25) consist in each case of two sections (18, 22 or 20, 24) enclosing in angle, those (inner) sections (18, 20) which border on the base element (16) being set at a smaller angle to each other than the outer sections (22, 24).

6. Gutter according to at least claim 1, characterised in that a gutter-like indentation (26, 28) extending in the longitudinal direction of gutter (10) is situated in each case between the arms (23 or 25) and the base element (16) to receive the condensate deposited on the outer surfaces of the arms (23,25).

7. Gutter according to at least claim 1, characterised in that the regions of the lower sections (18, 20) facing each other have projections (46, 44) in which fastening elements (32, 40) for the gutter (10) engage.

8. Gutter according to at least claim 1, characterised in that a partition having recesses and extending down to the space bounded by the base element (16) is arranged between the arms (23, 25).

9. Gutter according to claim 7, characterised in that the fastening element (32) is a first spring element which forms part of a holder (30) from which there also extends a (second) spring element (42) receiving the ceiling elements (12, 14).

10. Gutter according to claim 9, characterised in that an element (50) of adjustable height in the form of a clamping spring extends from the holder (30, the front end of which element (50) extends into the interior of the gutter (10) bounded by the base element (16) to receive a tubular element (52).

11. Gutter according to claim 10, characterised in that the tubular element (52) is a heat exchanger.

## Revendications

1. Gouttière (1) constituée par un élément de base (16) de préférence recourbé en forme d'arc de cercle, et des branches (23, 25) partant de celui-ci, comprenant des portions de branches (18, 20) pour recevoir les bords latéraux d'éléments de plafond (12,14), destinés, par exemple, à protéger le plafond porteur contre des nappes de vapeur ascendantes et les particules solides qu'elles contiennent, et présentant un bombement entre les bords latéraux, et destinés à évacuer le condensat précipité sur les éléments de plafond, les portions de bord de la gouttière (10) étant disposées espacées des zones de bord des éléments de plafond (12, 14) et espacées entre elles, gouttière caractérisée en ce que les portions extérieures (22, 24) de branches latérales de la gouttière (10) s'étendent au moins en partie le long de la partie bombée des éléments de plafond (12, 14) pour former un canal s'étendant à plat entre les surfaces des branches et les portions de bombement des éléments de plafond tournées vers elles.

2. Gouttière suivant la revendication 1, caractérisée en ce que les extrémités libres des branches latérales (23, 25) font saillie latéralement au-delà de l'élément de base (16).

3. Gouttière suivant l'une des revendications 1 ou 2, caractérisée en ce que la gouttière (10) est composée d'un élément de base (16) constitué notamment en forme d'arc de cercle, avec les premières portions de branches latérales (intérieures) (18, 20) s'étendant verticalement, ou presque verticalement, et des secondes portions de branches latérales (extérieures) (22, 24) coudées vers l'extérieur en direction du bombement des éléments de plafond.

4. Gouttière suivant la revendication 1, caractérisée en ce que le canal est en forme d'entonnoir dont la section la plus grande est située dans la zone des extrémités libres des branches latérales (23, 25).

5. Gouttière suivant la revendication 1, caractérisée en ce que les branches latérales (23, 25) sont composées chacune de deux positions (18, 22 et 20, 24), les portions intérieures (18, 20) jointes à l'élément de base (16) enfermant entre elles-mêmes un angle plus petit que celui enfermé par les portions extérieures (22, 24).

6. Gouttière suivant la revendication 1, caractérisée en ce que, entre chacune des branches latérales (23 et 25) et l'élément de base (16), est constituée une portion recourbée en creux (26 et 28) s'étendant en direction longitudinale de la gouttière ( 10) pour recevoir les condensats déposés sur les surfaces extérieures des branches (23 et 25).

7. Gouttière suivant la revendication 1, caractérisée en ce que les zones tournées l'une vers l'autre des portions de branches inférieures (18, 20) sont pourvues d'appendices (46, 44) qui sont engagés dans les éléments de fixation (32, 40) pour la gouttière (10).

8. Gouttière suivant la revendication 1, caractérisée en ce que, entre les branches latérales (23, 25) est disposée une cloison séparatrice pourvue d'évidements et s'étendant jusque dans l'espace délimité par l'élément de base (16).

9. Gouttière suivant la revendication 7, caractérisée en ce que l'élément de fixation (32) est constitué par un premier élément à ressort qui fait partie d'une installation de maintien (30) et d'où part un second élément à ressort (42) recevant également les éléments de plafond (12, 14).

10. Gouttière suivant la revendication 9, caractérisée en ce que, de l'installation de maintien (30), part un élément (50) du genre d'une agrafe de serrage, réglable en hauteur, dont l'extrémité antérieure s'étend dans l'espace intérieur de la gouttière (10) délimité par l'élément de base (16), pour recevoir un élément de forme tubulaire (52).

11. Gouttière suivant la revendication 10, caractérisée en ce que l'élément tubulaire (52) est un échangeur de chaleur.
